# FASCICULE DE BREVET EUROPEEN

(11) **EP 0 284 466 B1**
(45) Date de publication et mention de la délivrance du brevet: **24.07.1991**
(21) Numéro de dépôt: 88400463.1
(22) Date de dépôt: 29.02.1988
(51) Int. Cl.: F01N 7/08, F01N 7/18

(54) **Dispositif de raccordement de conduits d'échappement et moteur à combustion interne équipé de ce dispositif**
Auspuffrohrverbindungsvorrichtung und mit dieser Vorrichtung ausgestatteter Verbrennungsmotor
Exhaust pipes connecting device and internal combustion engine equipped with this device

(30) Priorité: 09.03.1987 FR 8703177
(43) Date de publication de la demande: 28.09.1988
(73) Titulaire: AUTOMOBILES PEUGEOT, 75116 Paris (FR); AUTOMOBILES CITROEN, 92200 Neuilly-sur-Seine (FR)
(72) Inventeur: Laine, Gabriel, F-78570 Andresy (FR)
(74) Mandataire: Durand, Yves Armand Louis

(56) Documents cités:
- DE-A- 3 431 759
- DE-B- 2 850 614
- FR-A- 2 171 566
- FR-A- 2 203 426
- US-A- 3 336 056
- US-A- 3 453 824
- US-A- 3 470 690
- US-A- 3 491 534
- US-A- 3 507 301
- US-A- 3 531 844
- US-A- 3 670 844
- PATENT ABSTRACTS OF JAPAN, vol. 6, no. 117, (M-139)[995], 30 juin 1982, page 142 M 139; & JP-A-57 46 011 (TOYOTA JIDOSHA KOGYO K.K.) 16-03-1982

## Description

La présente invention a essentiellement pour objet un dispositif de raccordement de conduits pour gaz chauds sortant par exemple d'un moteur à combustion interne.

Elle vise également un moteur à combustion interne équipé de ce dispositif.

Il est connu, d'après le document FR-A-2.171.566, de juxtaposer les extrémités des conduits d'échappement reliés à la culasse d'un moteur et de conformer ces extrémités de telle façon que l'ensemble puisse être emmanché dans l'embout d'un tuyau comportant par exemple un silencieux.

Le raccordement ainsi réalisé peut s'effectuer par découpage et soudage préalables des extrémités des conduits, mais l'opération est délicate et implique que les conduits s'écartent près de leur jonction pour pouvoir disposer un cordon de soudure entre eux.

On peut également réaliser, comme décrit dans le document FR-A-2.203.426, une juxtaposition parallèle des extrémités des conduits, de telle façon que le contour de l'ensemble qu'elles constituent une fois juxtaposées soit emmanché juste ou à force dans l'embout du tuyau, mais une telle solution présente des inconvénients.

En effet, les extrémités juxtaposées présentent un échauffement excessif, car elles n'ont aucun contact avec l'air ambiant, de sorte qu'il peut se produire des dilatations provoquant à la longue des fissurations et même des ruptures des conduits.

Il en résulte que l'on doit utiliser pour les conduits des métaux nobles résistant aux températures élevées, ce qui est fort coûteux.

Par ailleurs, on connaît d'après le document DE-A-3.431.759, un dispositif de raccordement qui comporte les dispositions énoncées dans le préambule de la revendication 1. Ce dispositif, tel qu'illustré à la figure 10, comporte notamment un flasque avec ouvertures traversées par des conduits qui sont raccordés à un embout par l'intermédiaire du flasque. Mais l'usage d'un tel flasque procure des espacements importants entre les conduits eux-mêmes et entre les conduits et la paroi de l'embout, et ces espacements procurent un encombrement important et un écoulement perturbé des gaz au niveau du raccordement.

La présente invention a pour but de remédier à tous les inconvénients ci-dessus en proposant un dispositif de raccordement qui évite tout échauffement excessif et toute détérioration des conduits juxtaposés, même après un long usage.

A cet effet, l'invention a pour objet un dispositif de raccordement de conduits pour gaz chauds dans lequel les extrémités des conduits sont juxtaposées et conformées de façon que l'ensemble ainsi formé puisse être emmanché dans l'embout d'un tuyau ou analogue, tandis qu'une pièce intermédiaire formant entretoise est interposée entre les extrémités des conduits et demeure en contact avec elles, cette pièce intermédiaire formant entretoise étant creuse et comportant d'une part un fond du côté de l'embout et d'autre part une extrémité débouchante située du côté opposé à l'embout, caractérisé en ce que ladite pièce intermédiaire présente sensiblement soit la forme d'un tube aplati avec deux parois sensiblement parallèles qui s'appliquent respectivement sur les parties plates en vis-à-vis des conduits, soit la forme d'une étoile à au moins trois branches creuses, contre et entre lesquelles s'appliquent les extrémités des conduits.

Selon une autre caractéristique de l'invention, on prévoit au moins deux conduites débouchant dans la pièce intermédiaire creuse précitée pour y assurer un écoulement d'air forcé, dans quel cas l'extrémité de la pièce creuse opposée à celle située du côté de l'embout peut être éventuellement obturée.

Suivant encore une autre caractéristique de l'invention, la pièce intermédiaire creuse précitée est réalisée en tôle pliée et soudée et est assemblée par soudage avec les conduits d'échappement dont les extrémités sont directement emmanchées et soudées sur l'embout.

L'invention vise également un moteur à combustion interne équipé d'un dispositif de raccordement répondant à l'une et/ou l'autre des caractéristiques susmentionnées.

Des avantages de l'invention apparaîtront mieux dans la description détaillée qui suit et se réfère aux dessins annexés, donnés uniquement à titre d'exemple et dans lesquels:
La figure 1 est une vue schématique et en perspective d'un collecteur d'échappement du type concerné par la présente invention;
Les figures 2, 3 et 4 illustrent respectivement en coupe axiale, en section suivant la ligne III-III de la figure 2, et en perspective, un premier mode de réalisation de raccordement de deux conduits d'échappement avec un embout de tuyau;
Les figures 5 et 6 illustrent respectivement en section un deuxième et un troisième modes de réalisation de raccordement de trois conduits d'échappement;
La figure 7 est une vue en coupe axiale d'un quatrième mode de réalisation de raccordement pour quatre conduits d'échappement;
La figure 8 est une vue schématique et en perspective de ce raccordement; et
La figure 9 est une section suivant la ligne IX-IX de la figure 7.

Comme on le voit sur la figure 1, le raccordement suivant cette invention est effectué entre une pluralité de conduits ou tubes 1, reliés d'un côté à une culasse de moteur par l'intermédiaire d'une bride de fixation 2 et, de l'autre côté, à un tuyau 3 pouvant être raccordé à un silencieux (non représenté) et comportant un embout 4.

Plus précisément, l'embout 4 est emmanché sur les extrémités parallèles et juxtaposées 1a des conduits d'échappement 1.

Dans tous les modes de réalisation représentés aux figures 2 à 9, une pièce intermédiaire creuse 5 formant entretoise est interposée entre les extrémités juxtaposées et sensiblement parallèles 1a des conduits 1 et demeure en contact sur toute son étendue avec lesdites extrémités, cette entretoise 5 comportant un fond 6 du côté de l'embout 4, comme on le voit notamment sur les figures 2, 4, 7 et 8. Autrement dit, la pièce ou entretoise creuse 5 est obturée à son extrémité située du côté du tuyau 3 emmanché sur les extrémités 1a des conduits ou tubes 1.

Suivant le mode de réalisation représenté sur les figures 2 à 4, la pièce intermédiaire creuse 5 présente la forme d'un tube aplati avec deux parois sensiblement parallèles 6a qui s'appliquent respectivement sur les portions plates en vis-à-vis des extrémités 1a de deux tubes 1.

L'extrémité formant fond 6 de la pièce ou entretoise creuse 5 située du côté de l'embout 4 du tuyau 3 est profilée et soudée, tandis que l'extrémité opposée de cette pièce débouche en 6b du côté opposé au tuyau 3, c'est-à-dire dans l'intervalle 7 entre les deux conduits 1.

Dans le deuxième mode de réalisation illustré par la figure 5, la pièce ou entretoise creuse 5 présente, en section transversale, la forme d'une étoile à trois branches 8 contre lesquelles s'appliquent les extrémités 1a de trois conduits.

Comme décrit précédemment, les trois branches creuses de la pièce 5 sont fermées à leur extrémité située du côté de l'embout 4 du tuyau 3.

Suivant un troisième mode de réalisation visible sur la figure 6, la pièce intermédiaire creuse 5 présente encore sensiblement, en section transversale, la forme d'une étoile à trois branches. Mais ici les extrémités 1a des conduits 1 présentent une section circulaire, de sorte que lesdites extrémités prennent appui sur des faces concaves 9 formant les trois branches creuses de la pièce 5, alors que, dans le cas de la figure 5, les extrémités 1a des conduits 1 comportent des parties planes 10 s'appliquant sur les branches plates de l'étoile constituant la pièce creuse 5.

Dans le mode de réalisation visible sur les figures 7 à 9, la pièce intermédiaire creuse 5 présente en section transversale la forme d'une étoile à quatre branches dont l'extrémité 6 située du côté de l'embout 4 du tuyau 3 est fermée, comme on le voit bien sur les figures 7 et 8.

Selon ce mode de réalisation, quatre extrémités 1a de conduits 1 viennent s'appliquer contre les quatre branches de l'entretoise creuse 5.

On peut prévoir deux conduites 11, 12 qui sont bien visibles sur la figure 9 et qui débouchent à l'intérieur de la pièce ou entretoise creuse 5. Ces conduites 11, 12 permettent un écoulement d'air forcé à l'intérieur de la pièce creuse 5. Plus précisément, les conduites 11, 12 permettent l'évacuation de l'air qui entre dans la pièce creuse 5 par son extrémité 6b opposée au tuyau 3, notamment par effet dynamique dû au déplacement du véhicule entraîné par le moteur.

Comme cela est montré en 13 sur la figure 7, l'extrémité 6b peut être fermée par soudage, dans quel cas les conduites 11 et 12 sont reliées à un système (non représenté) provoquant un écoulement d'air, ce système utilisant par exemple l'effet dynamique susmentionné ou un pulseur associé au moteur.

Dans tous les modes de réalisation représentés sur les figures, l'assemblage s'effectue par emmanchement et soudage de l'embout ou buse 4 sur les extrémités 1a des conduits ou tubes 1 préalablement soudées sur l'entretoise creuse 5. Les divers soudages peuvent s'effectuer aisément grâce à une bonne accessibilité aux zones devant recevoir un cordon de soudure.

On a donc réalisé suivant l'invention un dispositif de raccordement à entretoise creuse qui permet un bon échange thermique entre les extrémités respectives 1a des conduits 1 et l'air ambiant grâce à l'évidement débouchant à l'intérieur de cette entretoise, et éventuellement, grâce à l'écoulement d'air forcé dans cet évidement. Par conséquent, un tel dispositif de raccordement ne nécessite pas l'utilisation de métaux coûteux puisqu'il ne subit pas d'échauffement excessif. En outre, la pièce entretoise creuse sur laquelle viennent s'appliquer les extrémités 1a des conduits ou tubes 1 permettra avantageusement les libres déformations radiales internes, matérialisées par les flèches F, de ces extrémités, lesquelles dilatations résultent bien sûr de la température des gaz chauds évacués du moteur par les conduits 1. C'est dire qu'on évitera toute fissuration ou détérioration des conduits 1 et de leurs extrémités 1a.

Des conduites telles que 11 et 12 débouchant dans l'entretoise creuse 5 peuvent être prévues sur une entretoise comprenant une extrémité 6b qui peut être ouverte ou non, et cela que l'entretoise 5 présente la forme d'un tube aplati ou la forme d'une étoile à trois branches, quatre branches ou plus.

## Revendications

1. Dispositif de raccordement de conduits pour gaz chauds dans lequel les extrémités (1a) des conduits (1) sont juxtaposées et conformées de façon que l'ensemble ainsi formé puisse être emmanché dans l'embout (4) d'un tuyau ou analogue (3), tandis qu'une pièce intermédiaire formant entretoise (5) est interposée entre les extrémités des conduits (1) et demeure en contact avec elles, cette pièce intermédiaire formant entretoise (5) étant creuse et comportant d'une part un fond (6) du côté de l'embout (4) et d'autre part une extrémité débouchante (6b) située du côté opposé à l'embout (4), caractérisé en ce que ladite pièce intermédiaire (5) présente sensiblement soit la forme d'un tube aplati avec deux parois sensiblement parallèles (6a) qui s'appliquent respectivement sur les parties plates en vis-à-vis des conduits (1), soit la forme d'une étoile à au moins trois branches creuses (8), contre et entre lesquelles s'appliquent les extrémités (1a) des conduits (1).

2. Dispositif selon la revendication 1, caractérisé par au moins deux conduites (11, 12) débouchant dans la pièce intermédiaire creuse précitée (5) pour y assurer un écoulement d'air forcé, dans quel cas l'extrémité (6b) de la pièce creuse (5) opposée à celle située du côté de l'embout (4) peut être éventuellement obturée (13).

3. Dispositif selon la revendications 1 ou 2, caractérisé en ce que la pièce intermédiaire creuse précitée (5) est réalisée en tôle pliée et soudée et est assemblée par soudage avec les conduits d'échappement (1) dont les extrémités (1a) sont directement emmanchées et soudées sur l'embout (4).

4. Moteur à combustion interne équipé d'un dispositif de raccordement selon l'une quelconque des revendications précédentes.

## Patentansprüche

1. Vorrichtung zur Verbindung von Leitungen für heisse Gase, bei welcher die Enden (1a) der Leitungen (1) nebeneinander liegen und so gestaltet sind, dass das derartig gebildete Ganze in das Endstück (4) eines Rohres oder dergleichen (3) eingefügt werden kann, während ein ein Abstandsstück bildendes Zwischenstück (5) zwischen den Enden der Leitungen (1) eingefügt ist und mit diesen in Berührung bleibt, wobei dieses ein Abstandsstück bildendes Zwischenstück (5) hohl ist und einerseits einen Boden (6) zum Endstück (4) hin und andererseits ein auf der dem Endstück (4) entgegengesetzten Seite liegendes ausmündendes Ende (6b) aufweist, dadurch gekennzeichnet, dass das besagte Zwischenstück (5) im wesentlichen entweder die Gestalt eines abgeflachten Rohrs mit zwei im wesentlichen parallelen Wänden (6a), die jeweils an den gegenüber den Leitungen (1) liegenden flachen Teilen anliegen oder die Gestalt eines Sternes mit wenigstens drei hohlen Schenkeln (8) an und zwischen welchen die Enden (1a) der Leitungen (2) anliegen, aufweist.

2. Vorrichtung nach Anspruch 1, gekennzeichnet durch wenigstens zwei in das vorgenannte hohle Zwischenstüch (5) mündenden Leitungen (11, 12), um dort eine Zwangsluftströmung zu gewährleisten, in welchem Fall das dem zum Endstück (4) hin liegenden Ende entgegengesetzte Ende (6b) des hohlen Stücks (5) gegebenenfalls geschlossen (13) sein kann

3. Vorrichtung nach Anspruch 1 oder 2, dadurch gekennzeichnet, dass das vorgenannte hohle Zwischenstück (5) aus gefaltetem und geschweisstem Blech hergestellt ist und mit den Auspuffleitungen (1), deren Enden (1a) unmittelbar an dem Endstück (4) aufgesetzt und angeangeschweisst sind, verschweisst ist.

4. Mit einer Verbindungsvorrichtung nach irgendeinem der vorangehenden Ansprüche ausgerüsteter Verbrennungsmotor.

## Claims

1. Device for the connection of ducts for hot gases, wherein the ends (1a) of the ducts (1) are juxtaposed and shaped so that the whole thus formed may be fitted into the end portion (4) of a pipe or the like (3), whereas one intermediate spacer part (5) is interposed between the ends of the ducts (1) and remains in contact therewith, this intermediate spacer part (5) being hollow and comprising on the one end a bottom (6) towards the end portion (4) and on the other end an open end (6b) located on the opposite side from the end portion (4), characterised in that said intermediate part (5) exhibits substantially either the shape of a flattened tube with two substantially parallel walls (6a) which apply onto the flat portions confronting the ducts (1), respectively, or the shape of a star with at least three hollow legs (8) against and between which are applied the ends (1a) of the ducts (1).

2. Device according to claim 1, characterised by at least two ducts (11, 12) opening into the aforesaid hollow intermediate part (5) to provide there for a forced air flow, in which case the end (6b) of the hollow part (5) opposite to that located towards the end portion (4) may possibly be closed (13).

3. Device according to claim 1 or 2, characterised in that the aforesaid hollow intermediate part (5) is made from folded and welded metal sheet and is assembled through welding to the exhaust ducts (1) the ends (1a) of which are directly fitted and welded onto the end portion (4).

4. Internal combustion engine fitted with a connection device according to any one of the foregoing claims.
